# EUROPÄISCHE PATENTANMELDUNG

(11) **EP 4 756 141 A1**
(43) Veröffentlichungstag der Anmeldung: **10.06.2026**
(21) Anmeldenummer: 25218466.8
(22) Anmeldetag: 25.11.2025
(51) Int. Cl.: E03C 1/29, E03F 5/04

(54) **SIPHON FÜR EINE SANITÄRARMATUR**

(30) Priorität: 06.12.2024 DE 102024136573
(71) Anmelder: Visolva AG, 9425 Thal (CH)
(72) Erfinder: Gerig, Thomas, 8005 Zürich (CH)
(74) Vertreter: Riebling, Peter

(57) **Zusammenfassung**

Siphon (1, 10) für eine Sanitärarmatur, insbesondere für eine Duschrinne (2, 12), wobei der Siphon (1, 10) einen Siphonkörper (30) zur Anbringung im Bereich des Auslasses (17) der Sanitärarmatur aufweist, wobei der Siphonkörper (30) ein erstes Anschlussteil mit einem Siphoneinlass (41) aufweist, das flüssigkeitsleitend mit einem mittleren Aufstauteil verbunden ist, das seinerseits flüssigkeitsleitend mit einem Auslassteil mit einem Auslass (17) der Sanitärarmatur verbunden ist, wobei mindestens das mittlere Aufstauteil (19) als steckbare Umlenkkassette ausgebildet ist, welche mit zugeordneten Anschlagkanten abgedichtet an den Flächen des Anschlussteils und des Auslassteils anschließt.

## Beschreibung

Gegenstand der Erfindung ist ein Siphon für eine Sanitärarmatur, insbesondere für eine Duschrinne nach dem Oberbegriff des Patentanspruchs 1.

Siphons sind unverzichtbare Elemente in Badezimmern, insbesondere in modernen bodenebenen Duschen. So werden neben Duschtassen oder Badewannen heutzutage immer mehr Ablaufvorrichtungen in den Boden eines Raumes verbaut, um beispielsweise barrierefreie Duschen zu bauen. Dabei dient eine nahezu bodenhohe Rinne zum Sammeln und Zuleiten des Wassers in Richtung einer schlitzförmigen Einlauföffnung des Auslasses. Über diese Einlauföffnung kann das Abwasser in einen Siphon eintreten und wird über diesen an ein Ablaufmittel, beispielsweise ein Ablaufrohr, weitergeleitet. Da die Duschrinne in den Boden eingelassen ist, sorgt sie für einen nahtlosen Übergang zum restlichen Badezimmerboden.

Der Einbau eines Siphons in eine bodenebene Dusche erfordert eine sorgfältige Planung und Ausführung. Zunächst wird die Duschrinne in den Boden eingelassen und mit einem Gefälle zum Ablauf hin versehen. Anschließend wird der Siphon an die Rinne angeschlossen. Dieser kann entweder direkt unter der Rinne oder seitlich angebracht werden. Die Wahl des richtigen Siphons hängt dabei von der Bauweise der Dusche, der Länge der Rinne und dem gewünschten Design ab. Zumindest der Rinnenkörper ist im Stand der Technik aus Edelstahl gefertigt, damit die sichtbaren Teile des Rinnenkörpers für den Benutzer eine optisch ansprechende Oberfläche aufweisen.

Ein gattungsgemäßer Siphon ist beispielsweise in der EP 3 828 352 A1 gezeigt und ist für einen Ablauf, insbesondere einen Duschablauf, vorgesehen. Der Siphon ist als Baugruppe in eine Einlassöffnung einer Dusch- oder Badewanne verbaut und weist einen Anschlussteil mit einer Zulauföffnung, einen Hauptkörper mit einer Siphonstrecke sowie ein Auslassteil mit einer Ablauföffnung für das Abwasser auf. Dabei strömt Flüssigkeit durch die Zulauföffnung in den Siphon ein und durch die Ablauföffnung aus dem Siphon heraus, wobei die Siphonstrecke Zulauföffnung und Ablauföffnung verbindet. An dem Hauptkörper des Siphons ist ein Anschlussstutzen montiert, um die Flüssigkeit bzw. das Abwasser abzuleiten.

Wesentlich bei der Installation eines Siphons ist die verwendete Abdichtungsmethode, welche häufig auf Dichtungen und Dichtungsmitteln beruht und Wasserlecks und potenzielle Schäden an der Duschtasse und den umliegenden Bauwerken dauerhaft verhindern soll. Bekannt ist, dass mit einer flexiblen Dichtung aus einem Elastomer die Baugruppe des Siphons im Bereich der Einlassöffnung abgedichtet ist.

Der Siphon dient dazu, Geruchs- und Schallbelästigungen aus dem Kanalsystem von Innenräumen abzuschirmen. Hierzu wird üblicherweise ein Restwasser im Siphon aufrechterhalten, das in einem Aufstaubereich wie eine Barriere wirkt, so dass keinerlei Luft aus der Kanalisation in den Raum eindringen kann.

Üblicherweise sind derartige Siphons mit Filterelementen oder Einsätzen versehen, um einer Verstopfung mit Haaren und ähnlichen Kleinteilen vorzubeugen. Derartige Auffangsysteme haben den Nachteil, dass sie aufwendig gereinigt werden müssen und nur schwer entfernt werden können. Hierbei werden die Einsätze entweder per Hand ausgebaut oder es werden Chemikalien in den Abfluss gegossen, die die Kleinteile und Haare auflösen können. Diese Arbeiten sind entweder unangenehm zu verrichten oder sehr umweltschädlich, da die Reinigungsmittel in das Abwasser gelangen und dort aufwendig wieder entfernt werden müssen.

Bei größeren Verschmutzungen muss der Siphon demontiert werden, um ihn zu reinigen. Dies ist meist nur durch einen Sanitärfachmann möglich.

Der Erfindung liegt deshalb die Aufgabe zugrunde, einen Siphon für eine Duschrinne bereitzustellen, der leicht demontierbar ist und insbesondere bei bestimmungsgemäßer Verwendung reinigungsfrei ausgebildet ist.

Die Aufgabe wird erfindungsgemäß durch die Merkmale des unabhängigen Patentanspruches gelöst, während vorteilhafte Ausgestaltungen und Weiterbildungen der Erfindung den Unteransprüchen entnommen werden können.

Vorteilhaftes Merkmal ist, dass mindestens ein mittleres Aufstauteil als steckbare Umlenkkassette ausgebildet ist, welche mit zugeordneten Anschlagkanten abgedichtet an den Flächen eines Anschlussteils und eines Auslassteils anschließt.

Dabei handelt es sich um einen Siphon für eine Sanitärarmatur, insbesondere für eine Duschrinne, wobei der Siphon einen Siphonkörper zur Anbringung im Bereich des Auslasses der Sanitärarmatur aufweist. Der Siphonkörper weist ein erstes Anschlussteil mit einem Siphoneinlass auf, das flüssigkeitsleitend mit einem mittleren Aufstauteil verbunden ist, das seinerseits flüssigkeitsleitend mit einem Auslassteil mit einem Auslass der Sanitärarmatur verbunden ist.

Der Siphonkörper weist einen Siphoneinlass sowie einen Siphonauslass mit einem daran montierten Abflussrohr auf, wobei sich der Siphoneinlass an einem ersten Ende des mehrfach abgewinkelten Strömungskanals und der Siphonauslass an einem zweiten Ende des Strömungskanals befindet.

Somit besteht der Siphonkörper aus mindestens zwei, bevorzugt drei parallelen Teilen, nämlich einem Anschlussteil, einem mittleren Aufstauteil und einem Auslassteil, deren Kontaktflächen senkrecht verlaufen.

Bevorzugt besteht der Siphonkörper aus drei parallelen Teilen, wobei der mittlere Aufstauteil entnehmbar ist, so dass nur die beiden äußeren Teile im Bereich der Duschrinne verbleiben. So können der Anschlussteil und der Auslassteil fest unterhalb der Duschrinne verbaut sein, und sind nach Entnahme des Aufstauteils leicht zugänglich.

Nach Entnahme des Aufstauteils ist auch der Siphonauslass mit dem Abflussrohr leicht zugänglich.

In einer weiteren Ausführungsform bilden das Anschlussteil und das Auslassteils zwischen sich einen keilförmigen Aufnahmeraum, für die Aufnahme eines ebenfalls keilförmigen Aufstauteils. So kann das als steckbare Umlenkkassette ausgebildete Aufstauteil keilförmig von oben eingeschoben werden kann, was für die Abdichtung hilfreich ist.

Auch ist der Siphoneinlass mit dem daran anschließenden ersten Kanalabschnitt leicht zugänglich, so dass die Übergangsstelle zwischen Wasser und Raumluft einfach mit einem Tuch gereinigt werden kann. Bei regelmäßiger Reinigung kann somit kein stinkender Biofilm entstehen

Die zwei oder drei Teile des Siphonkörpers beinhalten jeweils einen Kanalabschnitt des Strömungskanals, so dass bei einem zusammengesetzten Siphonkörper ein Strömungskanal mit einer durchgehenden Rohrwandung gebildet ist.

Bevorzugt verläuft ein erster Kanalabschnitt des Strömungskanals im Anschlussteil, ausgehend von dem Siphoneinlass senkrecht nach unten. Bevorzugt verläuft ein zweiter Kanalabschnitt des Strömungskanals im Aufstauteil senkrecht nach oben. Bevorzugt verläuft ein dritter Kanalabschnitt des Strömungskanals im Auslassteil senkrecht nach unten und mündet in den Siphonauslass.

Dabei sind der erste Kanalabschnitt und der zweite Kanalabschnitt über eine Kanalbiegung miteinander verbunden und auch der zweite Kanalabschnitt und der dritte Kanalabschnitt sind über eine weitere Kanalbiegung miteinander verbunden.

Die senkrechte Wandung eines Kanalabschnittes ist jeweils von zwei parallel nebeneinander liegenden Teilen des Siphonkörpers gebildet. Dabei kann der Kanalquerschnitt rund, viereckig oder polygonal sein.

Alternativ können die einzelnen Wandflächen der einzelnen Teile auch schräg verlaufen, sofern das jeweilige benachbarte Teil mit seiner Wandfläche korrespondiert.

In einer bevorzugten Ausführungsform ist ein einzelner Siphoneinlass vorhanden. In einer weiteren bevorzugten Ausführungsform sind zwei Siphoneinlässe vorhanden. Wobei der Siphoneinlass den Einfluss in den Strömungskanal sicherstellt. Der oder die Siphoneinlässe können an der oder den Seitenflächen des Siphonkörpers oder auch an der Deckfläche des Siphonkörper eingebracht sein.

Innerhalb des ersten und zweiten Kanalabschnitts ist eine Sperrschicht, gebildet von einer Wassersäule, vorhanden, deren Niveau oberhalb der Rohroberkante des Abflussrohres liegt. Diese Sperrschicht wird anhand des Aufstauteils erzeugt, welche den Verbleib einer Wassersäule im Strömungskanal ermöglicht.

Das Funktionsprinzip des Siphons mit dem mehrteiligen Siphonkörper beruht auf einem s-förmigen Rohr, dessen untere Biegung stets mit Flüssigkeit gefüllt bleibt und damit den Durchlass von Kanalgasen verhindert.

Die Sperrwasserschicht der in dem Siphon vorhandenen Wassersäule ist knapp unter der Sammelrinne. So kann der Bereich oberhalb der Sperrwasserschicht entsprechend kurz (bspw. 50mm) sein. So wird zudem die Anlagerung von Biofilmen minimiert.

Neben einem mäanderförmigen Verlauf der Strömungsstrecke kann diese auch looping-förmig oder in einer anderen Streckenführung verlaufen. Erst wenn die einzelnen Teile des Siphonkörpers zusammengesetzt sind, ist auch der Strömungskanal flüssigkeitsleitend zusammengesetzt, wobei das mittlere Aufstauteil als steckbare Umlenkkassette ausgebildet ist, welche mit zugeordneten Anschlagkanten abgedichtet an den Flächen des Anschlussteils und des Auslassteils anschließt.

Durch die strömungsoptimierte Formgebung des Strömungskanals können hohe Abflussleistungen erzielt werden. So kann auf kleinstem Bauraum mindestes 48 I/min Wasser durchströmen.

Dabei beträgt der Querschnitt des Strömungskanals ca.15mm. Aufgrund der Windungen des Strömungskanals benötigt die Bauform eine Mindestbreite von 3x15mm=45mm, da der Kanal in drei sich abwechselnde Strömungsrichtungen verläuft. Zu diesen 45mm kommen noch die Wandstärken der Siphons im Bereich des Strömungskanals hinzu. Dabei weist der Siphon eine Länge von beispielsweise 80mm auf.

Durch den strömungsoptimierten Strömungskanal ist der Siphon selbstreinigend, da keine Toträume oder Hindernisse vorhanden sind, die die Anlagerung von Verschmutzungen ermöglichen.

Zudem wird ein Saugeffekt durch die optimierte Wasserführung erreicht.

Die niedrige Bauhöhe und die niedrige Fallhöhe des Wassers ermöglichen zudem eine Reduzierung der Geräuschentwicklung.

In einer ersten Ausführung ist der gesamte Siphon herausnehmbar. In einer zweiten Ausführungsform ist der Siphon dreigeteilt, wobei nur das mittlere Teil, d.h. das Aufstauteil entnehmbar ist. Bevorzug ist dabei der Siphon klotzförmig, d.h. quaderförmig. Dabei ist der Siphonkörper beispielsweise als dreiteiliger Klotz ausgebildet. Bevorzugt hat das Aufstauteil eine Kassettenform, d.h. eine flache, quaderförmige Formgebung.

Alternativ ist der Siphonkörper zweigeteilt.

Insbesondere bei der dreigeteilten Ausführung kann der Ablauf leichter gereinigt werden. Der herausnehmbare Teil ist bevorzugt der Aufstauteil, die anderen Bestandteile verbleiben im Grundkörper und somit im Boden der Dusche.

Alternativ können auch das Anschlussteil und/oder das Auslassteil entnommen werden.

Beispielsweise kann nach Entnahme des Aufstauteils das Anschlussteil und/oder das Auslassteil entnommen werden.

Die Entnahme des kassettenförmigen Aufstauteils ist unkompliziert und kann ohne Spezialwerkzeuge durchgeführt werden.

Aufgrund passgenauer Bestandteile ist der erfindungsgemäße Siphon in der Lage den Austritt von Wasser effektiv zu verhindern und um eine langfristige Dichtheit zu gewährleisten.

Für die Zuführung des Wassers zu dem Siphon genügt eine Breite der Duschrinne von 35-40 mm, insbesondere eine Breite von 20mm, welche ausreichend ist, um die anfallenden Wassermassen zu leiten.

So ist es auch bei einer sehr schmalen Duschrinne von 20mm möglich den Siphon zu entnehmen und einen Zugang zum Rohrsystem zu gewährleisten.

Durch die schmale Duschrinne, welche gegenüber dem Bodenniveau leicht vertieft ist, fließt das Wasser zum mittig positionierten Auslass hin, auch wenn kein Gefälle vorhanden ist. Dieser Effekt lässt sich besonders gut mit der schmalen Rinne erzielen.

Dabei muss der Fliesenleger kein seitliches Gefälle um die Duschrinne herum planen.

Der erfindungsgemäße Siphon gewährleistet einen zuverlässigen Wasserablauf und verhindert unangenehme Gerüche. Auch die Reinigung wird durch die spezielle Konstruktion erleichtert, da der Siphon leicht zugänglich und darüber hinaus zerlegbar ist.

Der Erfindungsgegenstand der vorliegenden Erfindung ergibt sich nicht nur aus dem Gegenstand der einzelnen Patentansprüche, sondern auch aus der Kombination der einzelnen Patentansprüche untereinander.

Alle in den Unterlagen, einschließlich der Zusammenfassung, offenbarten Angaben und Merkmale, insbesondere die in den Zeichnungen dargestellte räumliche Ausbildung, könnten als erfindungswesentlich beansprucht werden, soweit sie einzeln oder in Kombination gegenüber dem Stand der Technik neu sind. Die Verwendung der Begriffe "wesentlich" oder "erfindungsgemäß" oder "erfindungswesentlich" ist subjektiv und impliziert nicht, dass die so benannten Merkmale zwangsläufig Bestandteil eines oder mehrerer Patentansprüche sein müssen.

Im Folgenden wird die Erfindung anhand von mehreren Ausführungswegen darstellenden Zeichnungen näher erläutert. Hierbei gehen aus den Zeichnungen und ihrer Beschreibung weitere erfindungswesentliche Merkmale und Vorteile der Erfindung hervor.

### Es zeigen:

- Figur 1:: eine schematische Ansicht einer Duschrinne nach dem S.d.T.
- Figur 2:: eine schematische Ansicht einer Duschrinne, die Aspekte der vorliegenden Erfindung veranschaulicht
- Figur 3:: eine schematische, teilweise geschnittene Funktionsansicht eines Siphonkörpers
- Figur 4:: eine auseinandergezogene und geschnittene Ansicht des Siphons, nach einer weiteren Ausführungsform der Erfindung
- Figur 5:: eine zusammengefügte und geschnittene Ansicht des Siphons, nach der Ausführungsform gem. Figur 4
- Figur 6:: eine geschnittene Ansicht eines Siphonkörpers
- Figur 7:: eine auseinandergezogene und geschnittene Ansicht des Siphons, nach einer weiteren Ausführungsform der Erfindung
- Figur 8:: eine zusammengefügte und geschnittene Ansicht des Siphons, nach der Ausführungsform gem. Figur 7

Figur 1 zeigt eine aus dem Stand der Technik bekannte Duschrinne 2 als Beispiel für eine Sanitärarmatur. Die Duschrinne 2 weist eine von einem erhöhten Rand 3 umgebene Sammelrinne 4 mit einem Gefälle auf. Das Gefälle hat seinen tiefsten Punkt in der Einlauföffnung 5, wo das Wasser in den nicht näher dargestellten Siphon 1 einfließen kann. Nach Durchströmen der hier nicht sichtbaren Siphonstrecke des Siphons 1 fließt das Wasser in das Abflussrohr 9. Die Duschrinne 2 wird im montierten Zustand von der Abdeckschiene 6 abgedeckt.

Figur 2 zeigt den Siphon 10 gemäß einer ersten Ausführungsform der Erfindung, wobei der Siphon 10 mehrteilig ausgebildet ist und ein Teil, nämlich das Aufstauteil 19 des Siphons 10 in Pfeilrichtung 31 aus der Duschrinne 12 entfernt werden kann. Die Duschrinne 12 weist eine von einem erhöhten Rand 13 umgebene Sammelrinne 14 mit einem Gefälle auf. Das Gefälle hat seinen tiefsten Punkt in der Einlauföffnung 15, wo das Wasser in den Siphon 10 einfließen kann.

So weist der Siphon 10 einen Siphonkörper 30 auf, wie er in Figur 3 dargestellt ist, der im Bereich des Auslasses 17 der Sanitärarmatur eingebracht ist.

**In** Figur 2 erkennt man den Strömungskanal 40, der mit seinem Kanalabschnitt 49 das Aufstauteil 19 des Siphons 1 durchsetzt. Nach dem anschließenden Durchfluss durch den nicht gezeigten letzten Teil 20 des Siphonkörpers 30, fließt das Abwasser über das Abflussrohr 9 ab.

Figur 3 zeigt den Siphonkörper 30 mit einem Siphoneinlass 41 zur Verbindung mit dem Auslass 17 bzw. der Einlauföffnung 15 der Sanitärarmatur sowie einen Siphonauslass 43, welcher mit einem Abflussrohr 9 verbunden werden kann.

Im Inneren des Siphonkörpers 30 verläuft mäanderförmig der Strömungskanal 40, der aufgrund der Dreiteiligkeit des Siphonkörpers 30 ebenfalls dreigeteilt ist und einen ersten Kanalabschnitt 48, einen zweiten Kanalabschnitt 49 und einen dritten Kanalabschnitt 50 aufweist.

Dabei ist das mittlere Aufstauteil 19 als steckbare Umlenkkassette ausgebildet, welche mit zugeordneten Anschlagkanten abgedichtet an den Flächen des Anschlussteils 18 und des Auslassteils 19 anschließt.

Der erste Kanalabschnitt 48 beginnt am Siphoneinlass 41 und verläuft hauptsächlich senkrecht nach unten durch den ersten Kanalabschnitt des Anschlussteils 18 und mündet in einer Öffnung in der Seitenwand des Anschlussteils 18. Bei einem zusammengesetzten Siphonkörper 30 würde direkt an diese Öffnung eine weitere Öffnung anschließen, welche sich in der Seitenwand des Aufstauteils 19 befindet.

Ausgehend von dieser Öffnung in der Seitenwand geht der Strömungskanal hauptsächlich senkrecht nach oben und verläuft als Kanalabschnitt 49 durch den Aufstauteil 19 und mündet in einer Öffnung in der Seitenwand des Auslassteils 20.

Bei einem zusammengesetzten Siphonkörper 30 schließt direkt an diese Öffnung eine weitere Öffnung an, welche sich in der Seitenwand des Auslassteils 20 befindet. Ausgehend von dieser Öffnung in der Seitenwand geht der Strömungskanal 40 hauptsächlich senkrecht nach unten und verläuft als Kanalabschnitt 50 durch das Auslassteil 20 und mündet in dem Siphonauslass 43, der durch eine Öffnung in der Seitenwand des Auslassteils 20 gebildet ist. Über den Siphonauslass 43 kann das Abwasser, welches die aus den Kanalabschnitten 48, 49 und 50 zusammengesetzten Strömungskanal 40 durchlaufen hat, in das Abflussrohr 9 einfließen.

Somit handelt es sich um einen Strömungskanal 40, wobei sich der Siphoneinlass 41 an einem ersten Ende des Strömungskanals 40 und der Siphonauslass 43 an einem zweiten Ende des Strömungskanals 40 befindet.

Figur 4 zeigt eine weitere Ausführungsform mit einem strömungsoptimierten Verlauf des Strömungskanals 40. Es handelt sich hierbei um eine reduzierte Schnittdarstellung, wobei nur die wichtigsten Elemente wiedergegeben sind. Dabei handelt es sich um eine Ausführungsform bei der der erste und der dritte Teil 18, 20 des Siphonkörpers unterhalb der Sammelrinne 14 fest verbaut sind.

Der linke, erste Teil, d.h. der Anschlussteil 18 ist auf seine innere Wand reduziert, dargestellt durch die Fläche 32, der ganz rechte, dritte Teil, d.h. der Auslassteil 20 ist auf seine innere Wand reduziert, dargestellt durch die Fläche 39. Zwischen diesen beiden Flächen 32, 39 ist ein Aufnahmeraum vorhanden, in dem das Aufstauteil Teil 19 entgegen der Pfeilrichtung 31 eingesetzt werden kann.

Oberhalb der Flächen 32, 39 erstreckt sich beidseitig neben der Sammelrinne 14 das Duschrinnenprofil 8 in waagrechter Richtung. Auf dem Duschrinnenprofil werden die Fliesen 7 verlegt.

Die Fläche 32 geht am unteren Bereich in eine Umlenkfläche 33 über, welche in eine daran anschließende Umlenkfläche 34 übergeht, welche in eine Dichtfläche 36 mündet, die horizontal angeordnet ist.

Die Fläche 39 geht in Richtung der Sammelrinne 14 in die gebogene Umlenkfläche 35 über, die in eine Dichtfläche 42 übergeht, die senkrecht angeordnet ist.

Die Abdeckschiene 16 bildet eine obere Abdeckung der Sammelrinne 14, wobei die Abdeckschiene beabstandet von der Sammelrinne montiert wird, damit Wasser in den Siphonkörper einströmen kann. Der Aufstauteil 19 weist eine Wand 23 auf, die in Richtung der Sammelrinne 14 gebogen ist und eine Einlassfläche 21 aufweist. Unterhalb der Einlassfläche 21 schließt sich eine senkrechte Seitenfläche 22 an. Auf der gegenüberliegenden Seite der Wand 23 befindet sich eine ebenfalls senkechte Seitenfläche 24.

Des Weiteren weist der Aufstauteil 19 eine weitere Wand 28 auf, mit einer linksseitigen Seitenfläche 27 und einer rechtsseitigen Seitenfläche 29.

Im zusammengesetzten Zustand des Siphonkörpers 30, wie es in Figur 5 dargestellt ist, kommt die Stirnseite der Wand 28 mit der Dichtfläche 26 zur Auflage auf die gegenüberliegende Dichtfläche 36, welche sich am Ende der Umlenkfläche 34 befindet. Diese Dichtfläche 36 verläuft ebenfalls horizontal. Gleichzeitig kommt die Dichtfläche 42 zur Anlage an die Dichtfläche 45. Durch die abdichtende Wirkung aller Dichtflächen kann ein flüssigkeitsleitender Strömungskanal 40 gebildet werden.

Der in Figur 5 gezeigte Schnitt veranschaulicht dabei den zusammengesetzten Strömungskanal 40. Das über die Sammelrinne 14 einfließende Wasser wird über die Einlassfläche 21 in den ersten Kanalabschnitt 48 geleitet, der seitlich von der Seitenfläche 32 und der Umlenkfläche 33 begrenzt ist. Anschließend strömt das Wasser, umgeleitet durch die Umlenkflächen 33, 34 um die Wand 23 herum und durchströmt den Kanalabschnitt 49, der seitlich von den Seitenflächen 24 und 27 begrenzt ist. Anschließend strömt das Wasser, umgeleitet durch die Umlenkflächen 25, 35 um die Wand 28 herum und durchströmt den Kanalabschnitt 50, der seitlich von der Seitenfläche 29 und der Fläche 39 begrenzt ist. Anschließend strömt das Wasser in das Abflussrohr 9, welches sich rechts neben dem Auslassteil 20 des Siphonkörpers 30 erstreckt.

Figur 6 zeigt eine gegenüber Figur 5 leicht abgewandelte Ausführungsform, wobei gegenüber der Einlassfläche 21 eine ebenfalls schräg verlaufende Einlassfläche 38 vorhanden ist, die in die senkrechte Fläche 32 mündet. Durch die Einlassflächen 21, 38 und die Seitenflächen 32, 22 setzt sich u.a. der erste Kanalabschnitt 48 zusammen. Durch die Seitenflächen 24, 27 u.a. der zweite Kanalabschnitt 49 und durch die Seitenflächen 29, 39 u.a. der dritte Kanalabschnitt 50. Durch diesen so gebildeten Strömungskanal 40 kann das Wasser in der Durchflussrichtung 47 strömen.

Dabei setzt sich der Siphonkörper 30 aus dem Anschlussteil 18, mit dem ersten Kanalabschnitt 48, dem Aufstauteil 19, mit dem zweiten Kanalabschnitt 49 und dem Auslassteil 20, mit dem Kanalabschnitt 50 zusammen.

In Figur 6 ist die Sperrschicht 44 eingezeichnet, die sich im Kanalabschnitt 48 und 49 befindet, wobei die Wassersäule durch das Aufstauteil 19 aufgestaut wird.

Figur 7 zeigt eine weitere Ausführungsform mit einer oberhalb des Aufstauteils integrierten Abdeckschiene 16', deren gebogene Unterseite die Umlenkflächen 35, 36 bildet. Die Abdeckschiene 16' weist eine rechtsseitige Dichtfläche 46 auf, die im zusammengebauten Zustand mit einer gegenüberliegenden Dichtfläche 37 des Duschrinnenprofils korrespondiert. Der Aufstauteil 19 weist die beiden Wände 23, 28 auf.

Das Abwasser kann durch den Siphoneinlass 41 in den Siphon 10 eintreten.

Der Siphoneinlass 41 gemäß dieser Ausführungsform ermöglicht ein senkrechtes Einfließen des Abwassers entlang der Falllinie von dem Siphoneinlass 41 in den Strömungskanal 40. Der Strömungskanal 40 weist einen ersten Richtungsänderungsabschnitt und einen zweiten Richtungsänderungsabschnitt auf, die jeweils den Wasserfluss um mehr als 180° umlenken und anschließend im Wesentlichen waagerecht in das Abflussrohr 9 einfließen lassen.

Durch den erfindungsgemäßen Siphon ist es für einen Sanitärfachmann leicht, durch Entnahme des Aufstauteils 19, Zugang zu dem Abflussrohr zu erhalten, zur Entfernung von tieferen Verstopfungen der Abwasserleitung im Haus.

Der Siphon 10 ist bevorzugt ganz oder teilweise aus Kunststoff und/oder Metall ausgebildet, selbstverständlich ist weiterhin eine Kombination von Metall und Kunststoffteilen denkbar.

### Zeichnungslegende

- 1: Siphon
- 2: Duschrinne
- 3: Rand
- 4: Sammelrinne
- 5: Einlauföffnung
- 6: Abdeckschiene
- 7: Fliese
- 8: Duschrinnenprofil
- 9: Abflussrohr
- 10: Siphon
- 11:
- 12: Duschrinne
- 13: Rand
- 14: Sammelrinne
- 15: Einlauföffnung
- 16, 16': Abdeckschiene
- 17: Auslass
- 18: Anschlussteil (erster)
- 19: Aufstauteil
- 20: Auslassteil (dritter)
- 21: Einlassfläche
- 22: Seitenfläche
- 23: Wand
- 24: Seitenfläche
- 25: Umlauffläche
- 26: Dichtfläche
- 27: Seitenfläche
- 28: Wand
- 29: Seitenfläche
- 30: Siphonkörper
- 31: Pfeilrichtung
- 32: Fläche
- 33: Umlenkfläche
- 34: Umlenkfläche
- 35: Umlenkfläche
- 36: Dichtfläche
- 37: Dichtfläche
- 38: Einlassfläche
- 39: Fläche
- 40: Strömungskanal
- 41: Siphoneinlass
- 42: Dichtfläche
- 43: Siphonauslass
- 44: Sperrschicht
- 45: Dichtfläche
- 46: Dichtfläche
- 47: Durchflussrichtung
- 48: Kanalabschnitt (erster)
- 49: Kanalabschnitt (zweiter)
- 50: Kanalabschnitt (dritter)

## Patentansprüche

1. Siphon (1, 10) für eine Sanitärarmatur, insbesondere für eine Duschrinne (2, 12), wobei der Siphon (1, 10) einen Siphonkörper (30) zur Anbringung im Bereich des Auslasses (17) der Sanitärarmatur aufweist, wobei der Siphonkörper (30) ein erstes Anschlussteil (18) mit einem Siphoneinlass (41) aufweist, das flüssigkeitsleitend mit einem mittleren Aufstauteil verbunden ist, das seinerseits flüssigkeitsleitend mit einem Auslassteil (20) mit einem Auslass (17) der Sanitärarmatur verbunden ist, **dadurch gekennzeichnet, dass** mindestens das mittlere Aufstauteil (19) als steckbare Umlenkkassette ausgebildet ist, welche mit zugeordneten Anschlagkanten abgedichtet an den Flächen des Anschlussteils (18) und des Auslassteils (20) anschließt.

2. Siphon (1) nach Anspruch 1, **dadurch gekennzeichnet, dass** das Anschlussteil (18), das Auftstauteil (19) und das Auslassteil (20) parallel zueinander angeordnet sind.

3. Siphon (1), nach Anspruch 1 oder 2, **dadurch gekennzeichnet, dass** die Teile (18, 19, 20) jeweils einen Abschnitt eines Strömungskanals (40) beinhalten, so dass bei einem zusammengesetzten Siphonkörper (30) ein Strömungskanal (40) mit einer durchgehenden Rohrwandung gebildet ist.

4. Siphon (1) nach einem der Ansprüche 1 bis 3, **dadurch gekennzeichnet, dass** das Aufstauteil (19) entnehmbar ist.

5. Siphon (1) nach einem der Ansprüche 1 bis 4, **dadurch gekennzeichnet, dass** das Anschlussteil (18) und das Auslassteil (20) fest unterhalb der Duschrinne (12) verbaut sind.

6. Siphon (1) nach einem der Ansprüche 3 bis 5, **dadurch gekennzeichnet, dass** ein erster Kanalabschnitt (48) des Strömungskanals (40) im Anschlussteil (18), ausgehend von dem Siphoneinlass (41) senkrecht nach unten verläuft.

7. Siphon (1) nach einem der Ansprüche 3 bis 6, **dadurch gekennzeichnet, dass** ein zweiter Kanalabschnitt (49) des Strömungskanals (40) im Aufstauteil (19) senkrecht nach oben verläuft.

8. Siphon (1) nach einem der Ansprüche 3 bis 7, **dadurch gekennzeichnet, dass** ein dritter Kanalabschnitt (50) des Strömungskanals (40) im Auslassteil (20) senkrecht nach unten verläuft und in den Siphonauslass (43) mündet.

9. Siphon (1) nach einem der Ansprüche 6 bis 8, **dadurch gekennzeichnet, dass** der erste Kanalabschnitt (48) und der zweite Kanalabschnitt (49) über eine Kanalbiegung miteinander verbunden sind.

10. Siphon (1) nach einem der Ansprüche 7 bis 9, **dadurch gekennzeichnet, dass** der zweite Kanalabschnitt (49) und der dritte Kanalabschnitt (50) über eine Kanalbiegung miteinander verbunden sind.

11. Siphon (1) nach einem der Ansprüche 6 bis 10, **dadurch gekennzeichnet, dass** die senkrechte Wandung eines Kanalabschnittes (48, 49, 50) jeweils von zwei parallel nebeneinander liegenden Teilen des Siphonkörpers gebildet sind.

12. Siphon (1) nach einem der Ansprüche 1 bis 11, **dadurch gekennzeichnet, dass** nach Entnahme des Aufstauteils (19) der Siphonauslass (43) mit dem Abflussrohr (9) zugänglich ist.

13. Siphon (1) nach einem der Ansprüche 7 bis 12, **dadurch gekennzeichnet, dass** innerhalb des ersten und zweiten Kanalabschnitts (48, 49) eine Sperrschicht (44), gebildet von einer Wassersäule vorhanden ist, deren Niveau oberhalb der Rohroberkante des Abflussrohres (9) liegt.

14. Siphon (1) nach einem der Ansprüche 1 bis 13, **dadurch gekennzeichnet, dass** die Duschrinne (12) eine Breite von 20 Millimeter aufweist.

15. Siphon (1) nach Anspruch 1, **dadurch gekennzeichnet, dass** das Anschlussteil (18) und das Auslassteils (20) zwischen sich einen keilförmigen Aufnahmeraum ausbilden, für die Aufnahme eines ebenfalls keilförmigen Aufstauteils (19).
